# EUROPÄISCHE PATENTSCHRIFT

(11) **EP 3 564 167 B1**
(45) Veröffentlichungstag und Bekanntmachung des Hinweises auf die Patenterteilung: **16.09.2020**
(21) Anmeldenummer: 18170894.2
(22) Anmeldetag: 04.05.2018
(51) Int. Cl.: B65H 75/14, B65H 75/22

(54) **BANDABROLLER, INSBESONDERE KLEBEBANDABROLLER**
TAPE DISPENSER, IN PARTICULAR DISPENSER FOR ADHESIVE TAPE
DÉROULEUR DE BANDE, EN PARTICULIER DÉROULEUR DE BANDE ADHÉSIVE

(43) Veröffentlichungstag der Anmeldung: 06.11.2019
(73) Patentinhaber: Adam Hall GmbH, 61267 Neu-Anspach (DE)
(72) Erfinder: Henlich, Robin, 61250 Usingen (DE); Bitterlich, Martin, 65779 Kelkheim (DE); Jentsch, Kai, 65812 Bad Soden (DE)
(74) Vertreter: Hoefer & Partner Patentanwälte mbB

(56) Entgegenhaltungen:
- DE-B- 1 144 588
- DE-B4- 19 983 151
- GB-A- 1 285 433
- US-A- 3 905 561
- US-A- 5 698 067
- US-A1- 2010 051 738
- US-B1- 6 736 349

## Beschreibung

Die Erfindung betrifft einen Bandabroller, insbesondere in Form eines Klebebandabrollers, gemäß dem Oberbegriff des Anspruches 1. Ein derartiger Bandabroller ist aus der DE 199 83 151 B4 bekannt.

Bei derartigen Bandabrollern sind häufig sehr aufwändige Gehäusekonstruktionen üblich, die neben einer Lagerung für die Bandspule, insbesondere Klebebandspule, Zuführungen zu Entnahmebereichen und Abtrenneinrichtungen umfassen.

Es ist demgegenüber Aufgabe der vorliegenden Erfindung, einen Bandabroller, insbesondere in Form eines Klebebandabrollers, der im Oberbegriff des Anspruchs angegebenen Art zu schaffen, dessen Konstruktion einfach herstellbar ist, die technisch einfach bedienbar und wiederverwendbar ist.

Die Lösung dieser Aufgabe erfolgt durch die Merkmale des Anspruches 1.

Im Einzelnen wird ein Bandabroller geschaffen, der insbesondere als Klebebandabroller ausgebildet ist. Ein derartiges Klebeband wird üblicherweise auf eine Klebebandspule aufgebracht und mittels der Spule im Bandabroller gelagert. Hierfür weist der erfindungsgemäße Bandabroller einen Bandspulen-Aufnahmebereich auf, der von zwei ineinander steckbaren Abrollerteilen gebildet wird, und der eine zylindrische Führungsfläche für die Bandspule aufweist. Die beiden Abrollerteile, die auch als Gehäuseteile des Abrollers bezeichnet werden können, sind mittels einer lösbaren Befestigungseinrichtung aneinander fixiert. Um auf einfache Art und Weise die Lagerung der Bandspule vornehmen zu können, weist der erfindungsgemäße Bandabroller an den Stirnrändern der Führungsfläche jeweils einen über die Führungsfläche vorstehenden Haltering auf. Dies bedeutet, dass die Führungsfläche an ihren beiden Stirnflächen, also beabstandet zueinander, von den beiden Halteringen umgeben wird, die die Führungsfläche überragen so dass eine auf der Führungsfläche angeordnete Bandspule verliersicher und auf technisch einfache Art und Weise sowie technisch einfach bedienbar gehalten ist.

Der erfindungsgemäße Bandabroller umfasst eine Mehrzahl von Stegen, die am ersten Abrollerteil der beiden Abrollerteile angeordnet sind und die an ihren freien Enden mit Rastnasen versehen sind. Diese Rastnasen greifen im Fixierungszustand der beiden Abrollerteile in Rastausnehmungen ein, die am zweiten Abrollerteil angeordnet sind. Im Fixierungszustand hält der erfindungsgemäß Bandabroller über seinen Aufnahmebereich die Bandspule frei drehbeweglich durch einen Freiraum zwischen dem Aufnahmebereich und der Bandspule, so dass die Bandspule zum Entnehmen von Bandabschnitten, insbesondere Klebebandabschnitten, frei gedreht werden kann, so dass auf einfache und leicht zu bedienende Art und Weise ein Einhand-Betrieb möglich ist. Wird das erste Abrollerteil mit seinen Stegen in das zweite Abrollerteil eingeschoben, werden die Stege leicht nach innen verformt und, sobald sie ihre Endposition erreicht haben, können die Rastnasen in die Rastausnehmungen einrasten und die beiden Abrollerteile miteinander verbinden.

Sollen die Abrollerteile nach Entleerung des gelagerten Bandes voneinander getrennt werden, müssen die Rastzungen lediglich durch leichten Druck aus den Rastausnehmungen herausgehoben werden, so dass das erste Abrollerteil dann aus dem zweiten Abrollerteil herausgezogen werden kann. Danach kann der erfindungsgemäße Bandabroller erneut befüllt und in die Fixierungsposition bzw. Betriebsposition überführt werden.

Die Unteransprüche haben vorteilhafte Weiterbildungen der Erfindung zum Inhalt.

Insoweit zusammenfassend ist festzuhalten, dass die zuvor beschriebene erfindungsgemäße zweiteilige Konstruktion einen einsetzbaren Kern für Bandrollen, insbesondere Klebebandrollen darstellt, die beispielsweise eine Tiefe von 30 mm bzw. 50 mm haben, wobei andere Tiefen bzw. Breiten der Bandrollen natürlich ebenfalls durch entsprechende Anpassung der Dimension des erfindungsgemäßen Bandabrollers möglich sind. Im eingesetzten Zustand der Bandrolle weist, wie zuvor beschrieben, die Führungsfläche einen geringen Abstand zum Kern bzw. zur Spule des Bandes, insbesondere Klebebandes, auf, wodurch der eingesetzte Kern in Form des erfindungsgemäßen Bandabrollers freilaufend ist. Bei einhändiger Bedienung dient dieser Einsatz daher als praktischer Abroller. Durch die Zweiteiligkeit der Konstruktion ist der erfindungsgemäße Bandabroller wiederverwendbar. Beide Abrollerteile werden einfach von außen eingeschoben, bis sie ineinander einrasten. Insbesondere für den Bereich der Bühnentechniker, Handwerker und anderer Berufsbereiche in der Eventbranche entsteht dadurch ein großer Handlingvorteil.

Weitere Einzelheiten, Merkmale und Vorteile der Erfindung ergeben sich aus nachfolgender Beschreibung eines Ausführungsbeispiels anhand der Zeichnung. Darin zeigt:
- Fig. 1: eine schematisch leicht vereinfachte auseinandergezogene Darstellung eines erfindungsgemäßen Bandabrollers, insbesondere in Form eines erfindungsgemäßen Klebebandabrollers,
- Fig. 2: eine der Fig. 1 entsprechende Darstellung in einem Zustand, in dem ein erstes Abrollerteil bereits teilweise in ein zweites Abrollerteil eingesteckt ist, und
- Fig. 3: eine den Fig. 1 und 2 entsprechende perspektivische Darstellung in einem Fixierungs- bzw. Betriebszustand des erfindungsgemäßen Bandabrollers, also in einem vollständigen montierten Zustand des Bandabrollers.

Aus einer Zusammenschau der Fig. 1 bis 3 ergibt sich dabei die Funktion eines erfindungsgemäßen Bandabrollers 1 in einer Reihenfolge, bei der in Fig. 1 zwei Abrollerteile 3 und 4 beabstandet zueinander angeordnet sind, Fig. 2 einen Zustand zeigt, in dem das erste Abrollerteil 3 bereits teilweise in das zweite Abrollerteil 4 eingeschoben ist und in Fig. 3 einen Zustand F, in dem die beiden Abrollerteile 3, 4 komplett ineinander gesteckt und aneinander fixiert sind, so dass der Fixierungszustand F gleichzeitig den Betriebszustand des erfindungsgemäßen Bandabrollers 1 darstellt. Dieser Betriebs- bzw. Fixierzustand F ist durch den Buchstaben "F" in Klammern nach der Angabe "Fig. 3" symbolisiert.

Der Bandabroller 1 weist einen Bandspulen-Aufnahmebereich 2 auf. Die Bandspule bzw. Klebebandspule, falls es sich beim Band um ein Klebeband handelt, ist ein Kern oder Ring, auf den das Band aufgewickelt ist und der zur Entnahme des Bandes durch Drehung auf dem Aufnahmebereich 2 während des Betriebszustandes F gelagert werden muss.

Wie sich aus den Fig. 1 bis 3 ergibt, wird der Bandspulen-Aufnahmebereich 2 von zwei ineinander steckbaren Abrollerteilen 3, 4 gebildet, die auch als Gehäuseteile 3, 4 des erfindungsgemäßen Bandabrollers 1 bezeichnet werden können. Der Aufnahmebereich 2 ergibt sich erst im endgültig zusammengesteckten Zustand gemäß Fig. 3, entspricht in seiner Breite jedoch der zylindrischen Führungsfläche 5, die im Fixierzustand F gemäß Fig. 3 von zwei Halteringen 9 und 10 begrenzt wird, die jeweils an den Stirnrändern 7, 8 der Führungsfläche 5 angeordnet sind. In diesem in Fig. 3 gezeigten Fixier- bzw. Betriebszustand ist zum Beispiel ein Klebeband auf dem Bandabroller 1 angeordnet und verliersicher sowie frei drehbar gehalten.

Die in den Fig. 1 bis 3 dargestellte besonders bevorzugte Ausführungsform einer lösbaren Befestigungseinrichtung 6A, 6B zum Fixieren der beiden Abrollerteile 3, 4 weist eine Mehrzahl von Stegen 11, 12, 13 auf, im Beispielsfalle also eine Anzahl von drei Stegen, die in einem Winkelabstand von 120° zueinander angeordnet sind. Diese Stege 11, 12, 13, die am ersten Abrollerteil 3 angeordnet sind, weisen Rastnasen 14, 15 bzw. 16 an ihren freien Enden 17, 18 bzw. 19 auf. Im Fixierzustand F, der in Fig. 3 dargestellt ist, rasten diese Rastnasen 14, 15 und 16 in entsprechend am zweiten Abrollerteil 4 angeordnete Rastausnehmungen 20, 21 bzw. 22 ein. Dies bedeutet, dass die Rastausnehmungen 20, 21 und 22 im Beispielsfalle ebenfalls in Winkelabständen von 120° am zweiten Abrollerteil 4 angeordnet sind und in ihrer Dimension und Ausrichtung an die Dimension und Ausrichtung der Rastnasen 14, 15 und 16 angepasst sind.

Die Rastausnehmungen 20, 21 und 22 sind hierbei in einer Stirnfläche 23 des zweiten Abrollerteils 4 bzw. damit in einer Stirnfläche des Halterings 10 angeordnet.

Wie die Fig. 1 bis 3 ferner verdeutlichen, weist das zweite Abrollerteil 4 eine Innenumfangswand 24 auf, in der sich jeweils von den Rastausnehmungen 20, 21 bzw. 22 ausgehende Führungskanäle 25, 26 bzw. 27 erstrecken.

Das erste Abrollerteil 3 weist neben dem Haltering 9 einen Führungsring 28 auf. Dieser Führungsring 28 ist, zumindest im Wesentlichen, insbesondere exakt senkrecht zum Haltering 9 ausgerichtet.

Wie sich ferner aus den Fig. 1 bis 3 ergibt, sind die Stege 11, 12 und 13 auf dem Führungsring 28 angeordnet, was den Vorteil einer sehr exakten Einführungsmöglichkeit des ersten Abrollerteils 3 in das zweite Abrollerteil 4 ergibt. Denn im Fixierungszustand F greift der Führungsring 28 bündig in eine zugeordnete Führungsnut 29 der Innenumfangswand 24 ein, wobei Führungskanäle 25, 26 und 27, die sich jeweils von den Rastausnehmungen 20, 21 bzw. 22 ausgehend in der Innenumfangswand 24 erstrecken, dieselbe Tiefe wie die Führungsnut 29 aufweisen und in dieser münden. Aufgrund dieser Konstruktion ergibt sich die Konstellation, die in Fig. 3 dargestellt ist, bei der, wie zuvor erläutert, der erfindungsgemäße Bandabroller 1 einen Bandspulen-Aufnahmebereich 2 bildet, der von den zwei beschriebenen ineinander steckbaren Abrollerteilen 3, 4 gebildet wird und eine zylindrische Führungsfläche 5 aufweist, die an ihren Stirnrändern 7, 8 jeweils von den zuvor beschriebenen Halteringen 9 und 10 begrenzt wird, die über die Führungsfläche 5 vorstehen, so dass eine eingebrachte Klebebandspule (bzw. allgemein Bandspule) verliersicher durch den Bandabroller 1 gehalten, jedoch frei drehbar bedient werden kann.

Bevorzugterweise ist das Material sämtlicher zuvor beschriebener Komponenten Kunststoff, wobei sämtliche Komponenten ohne die Verwendung besonderer Werkzeuge miteinander verbunden und auch wieder voneinander gelöst werden können.

Neben der voranstehenden schriftlichen Offenbarung der Erfindung wird hiermit explizit auf die zeichnerische Darstellung der Erfindung in den Fig. 1 bis 3 Bezug genommen.

### Bezugszeichenliste

- 1: Bandabroller, insbesondere Klebebandabroller
- 2: Bandspulen-Aufnahmebereich
- 3, 4: Abrollerteile / Gehäuseteile
- 5: zylindrische Führungsfläche
- 6A, 6B: Befestigungseinrichtung
- 7,8: Stirnränder
- 9, 10: Halteringe
- 11, 12, 13: Stege
- 14, 15, 16: Rastnasen
- 17, 18, 19: freie Enden
- 20, 21, 22: Rastausnehmungen
- 23: Stirnfläche
- 24: Innenumfangswand
- 25, 26, 27: Führungskanal
- 28: Führungsring
- 29: Führungsnut
- F: Fixierzustand / Betriebszustand

## Patentansprüche

1. Bandabroller (1), insbesondere Klebebandabroller
- mit einem Bandspulen-Aufnahmebereich (2), der von zwei ineinander steckbaren Abrollerteilen (3, 4) gebildet ist, und der eine zylindrische Führungsfläche (5) aufweist; und
- mit einer lösbaren Befestigungseinrichtung (6A, 6B) zum Fixieren der Abrollerteile (3, 4) aneinander,
- wobei die Führungsfläche (5) an ihren Stirnrändern (7, 8) jeweils einen über die Führungsfläche (5) vorstehenden Haltering (9 bzw. 10) aufweist,
- wobei die Befestigungseinrichtung (6A, 6B) eine Mehrzahl von Stegen (11, 12, 13) aufweist, die am ersten Abrollerteil (3) angeordnet sind und die Rastnasen (14, 15, 16) an ihren freien Enden (17, 18, 19) aufweisen, die im Fixierzustand (F) in Rastausnehmungen (20, 21, 22) des zweiten Abrollerteils (4) einrasten, und wobei das erste Abrollerteil (3) den einen (9) der Halteringe (9, 10) und einen auf dem Haltering (9), zumindestens im Wesentlichen senkrecht, angeordneten Führungsring (28) aufweist, **dadurch gekennzeichnet,**
- **dass** in einer Innenumfangswand (24) des zweiten Abrollerteils (4) ein jeweils von den Rastausnehmungen (20, 21 bzw. 22) ausgehender Führungskanal (25, 26 bzw. 27) angeordnet ist,
- **dass** der Führungsring (28) im Fixierzustand (F) bündig in eine zugeordnete Führungsnut (29) der Innenumfangswand (24) des zweiten Abrollerteils (4) eingreift, und
- **dass** die Führungskanäle (25, 26 bzw. 27) die selbe Tiefe wie die Führungsnut (29) aufweisen.

2. Bandabroller nach Anspruch 1, **dadurch gekennzeichnet, dass** die Rastausnehmungen (20, 21, 22) in einer Stirnfläche (23) des zweiten Abrollerteils (4) angeordnet sind.

3. Bandabroller nach Anspruch 1, **dadurch gekennzeichnet, dass** die Stege (11, 12, 13) auf dem Führungsring (28) angeordnet sind.

4. Bandabroller nach Anspruch 1, **dadurch gekennzeichnet, dass** die Führungskanäle (25, 26, 27) in der Führungsnut (29) münden.

5. Bandabroller nach einem der Ansprüche 1 bis 4, **dadurch gekennzeichnet, dass** das Material des ersten und des zweiten Abrollerteils (3, 4) Kunststoff ist.

## Claims

1. Tape dispenser (1), in particular an adhesive tape dispenser
- having a tape roll receiving region (2) which is formed by two dispenser parts (3, 4), which can be fitted one inside the other, and which comprises a cylindrical guide surface (5); and
- having a releasable fastening device (6A, 6B) for fixing the dispenser parts (3, 4) to one another,
- wherein the guide surface (5), at its end edges (7, 8), comprises a respective holding ring (9 and 10 respectively) protruding beyond the guide surface (5),
- wherein the fastening device (6A, 6B) comprises a plurality of legs (11, 12, 13) which are disposed on the first dispenser part (3) and comprise the latching lugs (14, 15, 16) at their free ends (17, 18, 19), which, in the fixing condition (F), latch into latching recesses (20, 21, 22) of the second dispenser part (4), and wherein the first dispenser part (3) comprises one (9) of the holding rings (9, 10) and a guide ring (28) disposed at least substantially perpendicularly on the holding ring (9), **characterised in that**
- a guide channel (25, 26 and 27 respectively) issuing respectively from the latching recesses (20, 21 and 22 respectively) is disposed in an inner peripheral wall (24) of the second dispenser part (4),
- in the fixing condition (F), the guide ring (28) engages in a flush manner into an associated guide groove (29) of the inner peripheral wall (24) of the second dispenser part (4), and
- the guide channels (25, 26 and 27 respectively) have the same depth as the guide groove (29).

2. Tape dispenser as claimed in claim 1, **characterised in that** the latching recesses (20, 21, 22) are disposed in an end face (23) of the second dispenser part (4).

3. Tape dispenser as claimed in claim 1, **characterised in that** the legs (11, 12, 13) are disposed on the guide ring (28).

4. Tape dispenser as claimed in claim 1, **characterised in that** the guide channels (25, 26, 27) issue in the guide groove (29).

5. Tape dispenser as claimed in any one of claims 1 to 4, **characterised in that** the material of the first and of the second dispenser part (3, 4) is synthetic material.

## Revendications

1. Dérouleur de bande (1), en particulier dérouleur de bande adhésive,
- avec une zone de logement de bobines de bande (2), qui est formée par deux parties de dérouleur (3, 4) pouvant être enfichées l'une dans l'autre et qui présente une surface de guidage (5) cylindrique, et
- avec un dispositif de fixation (6A, 6B) amovible pour bloquer l'une au niveau de l'autre les parties de dérouleur (3, 4),
- dans lequel la surface de guidage (5) présente au niveau de ses bords frontaux (7, 8), respectivement une bague de maintien (9 ou 10) faisant saillie au-delà de la surface de guidage (5),
- dans lequel le dispositif de fixation (6A, 6B) présente une multitude d'entretoises (11, 12, 13), qui sont disposées au niveau de la première partie de dérouleur (3) et qui présentent des ergots d'enclenchement (14, 15, 16) au niveau de leurs extrémités libres (17, 18, 19), qui s'enclenchent dans l'état bloqué (F) avec des évidements d'enclenchement (20, 21, 22) de la seconde partie de dérouleur (4), et dans lequel la première partie de dérouleur (3) présente une (9) des bagues de maintien (9, 10) et une bague de guidage (28) disposée au moins sensiblement de manière perpendiculaire sur la bague de maintien (9), **caractérisé en ce que**
- un canal de guidage (25, 26 ou 27) partant respectivement des évidements d'enclenchement (20, 21 ou 22) est disposé dans une paroi périphérique intérieure (24) de la seconde partie de dérouleur (4),
- que la bague de guidage (28) vient en prise dans l'état bloqué (F) en affleurement avec une rainure de guidage (29) associée de la paroi périphérique intérieure (24) de la seconde partie de dérouleur (4), et
- que les canaux de guidage (25, 26 ou 27) présentent la même profondeur que la rainure de guidage (29).

2. Dérouleur de bande selon la revendication 1, **caractérisé en ce que** les évidements d'enclenchement (20, 21, 22) sont disposés dans une surface frontale (23) de la seconde partie de dérouleur (4).

3. Dérouleur de bande selon la revendication 1, **caractérisé en ce que** les entretoises (11, 12, 13) sont disposées sur la bague de guidage (28).

4. Dérouleur de bande selon la revendication 1, **caractérisé en ce que** les canaux de guidage (25, 26, 27) débouchent dans la rainure de guidage (29).

5. Dérouleur de bande selon l'une quelconque des revendications 1 à 4, **caractérisé en ce que** le matériau de la première et de la seconde partie de dérouleur (3, 4) est une matière plastique.
